# EUROPÄISCHE PATENTSCHRIFT

(11) **EP 4 067 248 B1**
(45) Veröffentlichungstag und Bekanntmachung des Hinweises auf die Patenterteilung: **03.01.2024**
(21) Anmeldenummer: 22165289.4
(22) Anmeldetag: 30.03.2022
(51) Int. Cl.: B65D 1/02, B65D 43/02

(54) **BEHÄLTNIS MIT EINEM GEWINDE**
CONTAINER WITH A THREAD
RÉCIPIENT AVEC UN FILETAGE

(30) Priorität: 31.03.2021 DE 102021108267
(43) Veröffentlichungstag der Anmeldung: 05.10.2022
(73) Patentinhaber: Nussbaum Matzingen AG, 9548 Matzingen (CH)
(72) Erfinder: Nussbaum, Stefan, 8505 Pfyn (CH)
(74) Vertreter: Patentanwälte und Rechtsanwalt Weiß, Arat & Partner mbB

(56) Entgegenhaltungen:
- CH-A1- 706 012
- JP-A- 2002 066 674
- US-A1- 2008 047 922
- US-A1- 2009 283 494

## Beschreibung

### Technisches Gebiet

Die Erfindung betrifft ein Behältnis nach dem Oberbegriff des Anspruchs 1.

### Stand der Technik

Behältnisse mit einem oder mit mehreren Gewinden im Bereich einer Öffnung sind bereits in vielfältiger Form und Ausgestaltung bekannt und gebräuchlich. So wird beispielsweise in der DE 10 2012 100 075 A1 ein Behältnis mit einem hohlzylinderförmigen Halsabschnitt mit Aussengewinde zur Aufnahme eines Verschlussdeckels offenbart.

In der EP 3 102 498 B1 wird weiterhin ein Metallbehälter und ein Verfahren zur Herstellung eines Metallbehälters mit einem Behältergewinde offenbart.

In diesem Zusammenhang wird ausserdem auf die US 2008/047922 A1 und die US 2009/283494 A1 verwiesen, welche beide einen Aufnahmebehälter mit einem Innengewinde im Bereich des Behälterhalses aufzeigen.

Auch wird auf die JP 2002 066674 A hingewiesen, bei der in einen Flaschenhalsbereich eines Aufnahmebehälters gleichzeitig mit der Aussenseite auch auf der Innenseite ein Gewinde eingeformt wird.

### Aufgabe der Erfindung

Die Aufgabe der vorliegenden Erfindung ist es, die Nachteile aus dem Stand der Technik zu überwinden. Insbesondere soll ein Behältnis bereitgestellt werden, welches es auf einfache, material- und arbeitszeitsparende Weise erlaubt im Bereich einer Ausgabe mehrere Verschluss- und/oder Dosierelemente gleichzeitig aufzunehmen, wobei gewährleistet werden soll, dass die aufgenommenen Verschluss- und/oder Dosierelemente leicht und intuitiv von dem Behältnis entfernt und auch wieder dort angeordnet werden können.

### Lösung der Aufgabe

Zur Lösung der Aufgabe führen die Merkmale nach dem Anspruch 1.

Vorteilhafte Ausgestaltungen sind in den Unteransprüchen beschrieben.

In typischen Ausführungsbeispielen besteht ein Behältnis aus einem Aufnahmebehälter und einem Auslass. Dabei weist der Auslass ein Rohr auf, welches eine Aussenseite und eine Innenseite aufweist. Das Rohr des Auslasses ragt von dem Aufnahmebehälter weg.

Das Rohr des Auslasses weist an seiner Aussenseite ein Aussengewinde auf. Dabei ist das Aussengewinde derart in das Rohr eingeprägt oder eingeformt, dass es an der Innenseite des Rohrs als Innengewinde ausgebildet ist.

Das bedeutet, dass das Aussengewinde eine erste Zahnflanke und ein erstes Gewindetal ausbildet, wobei an der Innenseite des Rohres die erste Zahnflanke als zweites Gewindetal und das erste Gewindetal als eine zweite Zahnflanke eines Innengewindes ausgebildet sind.

Dabei weist das Aussengewinde einen ersten Gewindeeingang auf und das Innengewinde weist einen zweiten Gewindeeingang auf.

Dadurch kommt der Vorteil zustande, dass das Rohr des Auslasses durch die Einprägung oder Einformung eines Gewindes sowohl ein Aussengewinde als auch ein Innengewinde aufweist. Das Aussengewinde des Rohrs weist über den ersten Gewindeeingang eine Schraubverschlusskappe mit einem Innengewinde auf, wobei das Innengewinde des Rohrs gleichzeitig einen Schraubverschluss mit einem Aussengewinde aufweist.

Ebenso wie das Rohr ragen der erste Gewindeeingang und auch der zweite Gewindeeingang von dem Ausnahmebehälter weg.

In typischen Ausführungsbeispielen besteht der Aufnahmebehälter aus einem Metall, einer Metalllegierung, aus Kunststoff, oder aus Glas. Bevorzugt ist der Aufnahmebehälter aus einer Aluminiumlegierung hergestellt. Aluminiumlegierungen bieten dazu eine gute Verarbeitbarkeit wobei verhältnismässig dünne Wandstärken bei hoher Stabilität erreicht werden können. Zudem erleichtern Aufnahmebehälter aus einer Aluminiumlegierung die Einprägung oder Einformung des Aussengewindes, wodurch gleichzeitig auch das Innengewinde entsteht. Dadurch liegt ein Doppelgewinde vor, welches gleichzeitig das Aussen- und das Innengewinde ist.

Natürlich dient das Innengewinde des Rohres zur Aufnahme unterschiedlich ausgebildeter Schraubverschlüsse. Der Dosierbereich des Schraubverschlusses kann beispielsweise als ein Rollendispenser, oder ein Kugeldispenser, oder ein Pumpendispenser, oder ein Schaumstoffdispender, oder ein Membrandispenser ausgebildet sein. Hier bestehen keine Einschränkungen, solang ein Schraubverschluss vorhanden ist, der in das Innengewinde des Rohres des Aufnahmebehälters eingeschraubt werden kann.

Weiterhin ist vorgesehen, dass der Schraubverschluss ein Trink und/oder Ausschankvorrichtung aufweist, welche zum Trinken bzw. Ausschenken eines Mediums aus dem Aufnahmebehälter geöffnet und danach auch wieder verschlossen werden kann.

Natürlich kann auch vorgesehen sein, dass der Schraubverschluss einen eigenen Klappdeckel aufweist.

Weiterhin ist in typischen Ausführungsbeispielen vorgesehen, dass der Aufnahmebehälter an einer Innenwand eine Beschichtung aufweist. Dies Beschichtung kann aus Kunststoff oder einem anderen geeigneten Material bestehen. Aufgabe der Beschichtung ist die Trennung des einzufüllenden Mediums von dem Material des Aufnahmebehälters. Es sind auch Ausführungsbeispielen des Aufnahmebehälters vorgesehen die keine Beschichtung auf der Innenwand haben. Dies hängt massgeblich von dem Material ab, aus dem der Aufnahmebehälter hergestellt ist.

Zudem kann die Beschichtung der Innenwand auch an der Innenseite des Auslasses bzw. an dem Innengewinde aufgetragen sein. Hierdurch wird auf einfache und vorteilhafte Weise die Dichthaltung zwischen dem Innengewinde und dem Schraubverschluss verbessert.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Figur 1: eine schematisch dargestellte und geschnittene Ansicht eines Aufnahmebehälters 1;
- Figur 2: eine schematisch dargestellte und geschnittene Ansicht des Aufnahmebehälters 1 nach Figur 1 mit einem Schraubverschluss 10 und einer Schraubverschlusskappe 11;
- Figur 3: eine seitliche Draufsicht auf ein Aufnahmebehältnis 1.

### Ausführungsbeispiel

In Figur 1 ist ein Aufnahmebehälter 1 in einer geschnittenen Darstellung abgebildet. Der Aufnahmebehälter 1 weist eine zylinderförmige Seitenwand 18 auf, welche einerseits einen Hohlboden 17 und andererseits einen Auslass 2 ausbildet.

Der Auslass 2 bildet seinerseits ein Rohr 3 aus, welches eine Aussenseite 4 und eine Innenseite 5 aufweist. In das Rohr 3 ist an der Aussenseite 4 ein Aussengewinde 6 eingeprägt oder eingeformt, welches gleichzeitig ein Innengewinde 8 an der Innenseite 5 ausbildet.

Das Aussengewinde 6 weist an der Aussenseite 4 ein erstes Gewindetal 13 und eine erste Zahnflanke 14 auf, welche auf der Innenseite 5 als Innengewinde 8 mit einem zweiten Gewindetal 15 und einem zweiten Zahnflanke 16 ausgebildet sind.

Das Aussengewinde 6 weist an der Aussenseite 4 einen ersten Gewindeeingang 7 auf. Ebenso weist das Innengewinde 8 an der Innenseite 5 einen zweiten Gewindeeingang 9 auf.

Der erste Gewindeeingang 7 des Aussengewindes 6 dient dem Eingreifen und der Aufnahme eines Innengewindes von einer Schraubverschlusskappe 11.

Der zweite Gewindeeingang 9 des Innengewindes 8 dient dem Eingreifen und der Aufnahme eines Aussengewindes von einem Schraubverschluss 10.

Eine Innenwand 12 des Aufnahmebehältnisses 1 weist ebenso wie die Innenseite 5 des Rohres eine Beschichtung auf, welche abbildungsbedingt nicht sichtbar ist.

In Figur 2 ist eine geschnittene Ansicht des Aufnahmebehälters 1 nach Figur 1 dargestellt, wobei in das Innengewinde 8 der Schraubverschluss 10 aufgenommen ist und in das Aussengewinde 6 die Schraubverschlusskappe 11 aufgenommen ist.

Der in das Innengewinde 5 des Aufnahmebehälters 1 aufgenommene Schraubverschluss 10 weist im vorliegenden Ausführungsbeispiel einen Kugeldispenser 19 auf, welcher zur dosierten Abgabe eines Medium aus dem Aufnahmebehälter 1 über eine bewegliche Kugel dient.

Der Schraubverschluss 10 ist mit einem Schraubverschlussaussengewinde 20 in das Innengewinde 5 des Aufnahmebehälters 1 eingeschraubt.

Die Schraubverschlusskappe 11 greift mit einem Schraubverschlusskappeninnengewinde 21 in das Aussengewinde 6 des Aufnahmebehälters 1 ein. Dabei deckt die Schraubverschlusskappe 11 vollständig den Schraubverschluss 10 und den Auslass 2 des Aufnahmebehälters 1 mit dem Rohr 3 ab.

In Figur 3 ist eine seitliche Draufsicht auf das Aufnahmebehältnis 1 dargestellt, wobei der Blick durch den Auslass 2 auf einen Teil einer Innenwand 12 der Seitenwand 18 freigegeben wird.

Alle anderen in dieser Figur abgebildeten Bezugszeichen wurden in den Figuren 1 und 2 genannt und beschrieben, weshalb sie hier nicht noch einmal beschreiben werden. Die in den vorherigen Figuren genannten Bezugszeichen gelten daher auch für Figur 3.

Bezugnehmend auf die Figuren 1 bis 3 erklärt sich die Funktionsweise der erfindungsgemässen Vorrichtung folgendermassen:
Das Aufnahmebehältnis 1 wird mit einem Medium gefüllt. Danach wird in das Innengewinde der Schraubverschluss 10 mit einem Kugeldispenser eingeschraubt. Danach wird die Schraubverschlusskappe 11 über den Schraubverschluss 10 gestülpt und in das Aussengewinde 6 des Aufnahmebehältnis 1 eingeschraubt. Die Aufnahme eines Aussengewindes des Schraubverschluss 10 in das Innengewinde 8 erfolgt über den zweiten Gewindeeingang 9. Die Aufnahme eines Innengewindes des Schraubverschlusskappe 11 in das Aussengewinde 6 erfolgt über den ersten Gewindeeingang 7.

Obwohl nur einige bevorzugte Ausführungsbeispiele der Erfindung beschrieben und dargestellt wurden, ist es offensichtlich, dass der Fachmann zahlreiche Modifikationen hinzufügen kann, ohne Wesen und Umfang der Erfindung zu verlassen. Insbesondere können sowohl der Schraubverschluss 10 als auch die Schraubverschlusskappe 11 unterschiedlich ausgebildet und ausgeformt sein, solange die jeweiligen Gewinde zu dem Innen- bzw. Aussengewinde des Aufnahmebehälters passen.

Natürlich kann auch die Ausformung des Aufnahmebehältnisses auf unterschiedlichste Weise ausgebildet sein.

### Bezugszeichenliste

| | |
|---|---|
| 1 | Aufnahmebehältnis |
| 2 | Auslass |
| 3 | Rohr |
| 4 | Aussenseite |
| 5 | Innenseite |
| 6 | Aussengewinde |
| 7 | erster Gewindeeingang |
| 8 | Innengewinde |
| 9 | zweiter Gewindeeingang |
| 10 | Schraubverschluss |
| 11 | Schraubverschlusskappe |
| 12 | Innenwand |
| 13 | erstes Gewindetal |
| 14 | erste Zahnflanke |
| 15 | zweites Gewindetal |
| 16 | zweite Zahnflanke |
| 17 | Hohlboden |

## Patentansprüche

1. Behältnis bestehend aus einem Aufnahmebehälter (1) und einem Auslass (2), wobei der Auslass (2) ein Rohr (3) ausbildet, wobei das Rohr (3) eine Aussenseite (4) und eine Innenseite (5) aufweist, wobei in das Rohr (3) ein Aussengewinde (6) eingeprägt oder eingeformt ist, wobei das Aussengewinde (6) einen ersten Gewindeeingang (7) aufweist, wobei das Aussengewinde (6) an der Innenseite (5) des Rohrs (2) als Innengewinde (8) ausgebildet ist, wobei das Innengewinde (8) einen zweiten Gewindeeingang (9) aufweist, wobei Aussengewinde (6) eine Schraubverschlusskappe (11) aufweist,
**dadurch gekennzeichnet, dass**
das Innengewinde (8) einen Schraubverschluss (10) aufweist.

2. Behältnis nach Anspruch 1, **dadurch gekennzeichnet, dass** der erste Gewindeeingang (7) vom Aufnahmebehälter (1) wegragend angeordnet ist.

3. Behältnis nach Anspruch 1, **dadurch gekennzeichnet, dass** der zweite Gewindeeingang (9) vom Aufnahmebehälter (1) wegragend angeordnet ist.

4. Behältnis nach Anspruch 1, **dadurch gekennzeichnet, dass** der Aufnahmebehälter (1) aus einem Metall, einer Metalllegierung, aus Kunststoff, oder aus Glas besteht.

5. Behältnis nach einem der Ansprüche 1 bis 4, **dadurch gekennzeichnet, dass** der Schraubverschluss (10) einen Rollendispenser, oder einen Kugeldispenser, oder einen Pumpendispenser, oder einen Schaumstoffdispender, oder einen Membrandispenser aufweist.

6. Behältnis nach einem der Ansprüche 1 bis 5, **dadurch gekennzeichnet, dass** der Schraubverschluss (10) einen Klappdeckel aufweist.

7. Behältnis nach einem der Ansprüche 1 bis 6, **dadurch gekennzeichnet, dass** der Aufnahmebehälter (1) an einer Innenwand (12) und der Innenseite (5) des Rohrs (3) eine Beschichtung aufweist.

## Claims

1. Container consisting of a receiving container (1) and an outlet, wherein the outlet (2) forms a tube (3), wherein the tube (3) has an outer side (4) and an inner side (5), wherein an external thread (6) is embossed or molded into the tube (3), wherein the external thread (6) has a first thread inlet (7), wherein the external thread (6) is formed as an internal thread (8) on the inner side (5) of the tube (2), wherein the internal thread (8) has a second thread inlet (9), wherein the external thread (6) has a screw cap (11),
**characterized in that**,
the internal thread (8) has a screw top (10).

2. Container according to claim 1, **characterized in that** the first thread inlet (7) is placed projecting away from the receiving container (1).

3. Container according to claim 1, **characterized in that** the second thread inlet (9) is placed projecting away from the receiving container (1).

4. Container according to claim 1, **characterized in that** the receiving container (1) is made of a metal, a metal alloy, plastic or glass.

5. Container according to one of the claims 1 to 4, **characterized in that** the screw cap (10) comprises a roller dispenser, or a ball dispenser, or a pump dispenser, or a foam dispenser, or a membrane dispenser.

6. Container according to one of the claims 1 to 5, **characterized in that** the screw top (10) has a hinged lid.

7. Container according to one of the claims 1 to 6, **characterized in that** the receiving container (1) has a coating on an inner wall (12) and the inside (5) of the tube (3).

## Revendications

1. Contenant constitué d'un récipient de réception (1) et d'une sortie (2), dans lequel la sortie (2) forme un tube (3), dans lequel le tube (3) présente un côté extérieur (4) et un côté intérieur (5), dans lequel un filetage extérieur (6) est estampé ou moulé dans le tube (3), dans lequel le filetage extérieur (6) présente une première entrée filetée (7), dans lequel le filetage extérieur (6) est formé sur le côté intérieur (5) du tube (2) en tant que filetage intérieur (8), dans lequel
le filetage intérieur (8) présente une seconde entrée filetée (9), dans lequel le filetage extérieur (6) présente un capuchon de bouchon à vis (11),
**caractérisé en ce que**
le filetage intérieur (8) présente un bouchon à vis (10).

2. Contenant selon la revendication 1, **caractérisé en ce que** la première entrée filetée (7) est disposée en saillie à partir du récipient de réception (1).

3. Contenant selon la revendication 1, **caractérisé en ce que** la seconde entrée filetée (9) est disposée en saillie à partir du récipient de réception (1).

4. Contenant selon la revendication 1, **caractérisé en ce que** le récipient de réception (1) est constitué d'un métal, d'un alliage métallique, de matière plastique ou de verre.

5. Contenant selon l'une des revendications 1 à 4, **caractérisé en ce que** le bouchon à vis (10) présente un distributeur à rouleaux, ou un distributeur à bille, ou un distributeur à pompe, ou un distributeur à mousse ou un distributeur à membrane.

6. Contenant selon l'une des revendications 1 à 5, **caractérisé en ce que** le bouchon à vis (10) présente un couvercle rabattable.

7. Contenant selon l'une des revendications 1 à 6, **caractérisé en ce que**
le récipient de réception (1) présente un revêtement sur une paroi intérieure (12) et le côté intérieur (5) du tube (3).
